# EUROPÄISCHE PATENTSCHRIFT

(11) **EP 0 432 551 B1**
(45) Veröffentlichungstag und Bekanntmachung des Hinweises auf die Patenterteilung: **05.01.1994**
(21) Anmeldenummer: 90122457.6
(22) Anmeldetag: 26.11.1990
(51) Int. Cl.: B21D 53/36, B21D 53/24

(54) **Arbeitsverfahren zur Herstellung eines Zentrierringes im Klemmschenkel einer U-förmigen Blechmutter**
Method of making a centering ring in a clamp leg of a U-shaped sheet-metal nut
Procédé de fabrication d'un anneau de centrage dans la branche de serrage d'un écrou en tôle en forme de U

(30) Priorität: 15.12.1989 DE 3941469
(43) Veröffentlichungstag der Anmeldung: 19.06.1991
(73) Patentinhaber: A. Raymond GmbH & Co. KG, D-79539 Lörrach (DE)
(72) Erfinder: Hullmann, Klaus, W-7850 Lörrach (DE); Daler, Helmo, W-7850 Lörrach (DE)
(74) Vertreter: Kirchgaesser, Johannes, Dipl.-Ing.

(56) Entgegenhaltungen:
- DE-U- 1 946 929
- US-A- 4 243 086
- PATENT ABSTRACTS OF JAPAN, Band 7, Nr. 275 (M-261)[1420], 8. Dezember 1983;& JP-A-58 154 427 (SHINJIYOU) 13-09-1983

## Beschreibung

Die Erfindung bezieht sich auf ein Verfahren zur Herstellung eines Zentrierringes im Klemmschenkel einer U-förmigen Blechmutter gemäß dem Oberbegriff des Anspruchs 1.

Sinn und Zweck dieses Zentrierringes ist es, die Blechmutter beim Aufstecken auf die Kante eines Trägerbleches zum Befestigungsloch festzulegen. Da die Trägerbleche - wie beispielsweise die Karosseriebleche im Kfz.-Bau - zum Schutz vor Korrosion häufig mit einer Schutzschicht versehen sind, muß darauf geachtet werden, daß diese Schutzschicht von dem schräg zum Gewindeschenkel aufragenden Zentrierring nicht zerkratzt wird. Deshalb muß der Zentrierring möglichst weich federnd ausgebildet werden, damit dieser beim Aufstecken der Blechmutter in die Klemmschenkelebene zurückfedern kann. Da aber ein ausgestanzter Zentrierring wegen der scharf aneinander vorbeiführenden Scherkanten nicht in seine Aussparung zurückfedern kann, ist man dazu übergegangen, rings um die Außenkante des Zentrierrings einen sogenannten Freischnitt vorzusehen, um so ein problemloses Eintauchen in die Aussparung zu ermöglichen (vgl. OE - PS 363 737 - US 4 243 086). Da nun der Freischnitt eine gewisse Schnittbreite erfordert, muß die Blechmutter entsprechend breiter ausgelegt werden, wodurch zwangsläufig der Materialverbrauch ansteigt. Auch kann es im rauhen Montagebetrieb schon mal vorkommen, daß bei ungeschickter Einführung der Blechschraube die Schraubenspitze neben dem Zentrierring in den Freischnitt gelangt und sich dort verhakt.

Zwar ist es aus JP - A - 58 154 427 bereits bekannt, bei der Herstellung einer klammerartigen Blechmutter eine aus dem Klemmschenkel ausgestanzte Vollplatte vor dem Ausstanzen des zentralen Durchgangsloches kalottenartig tiefzuziehen, um dadurch einen Spalt zwischen den gegenüberliegenden Stanzkanten zu erreichen. Jedoch geht es bei der bekannten Blechmutter in erster Linie um die Ausformung einer gelochten Klemmplatte aus dem Klemmschenkel, wobei konzentrisch zum Durchgangsloch lediglich ein halber Zentrierring ohne Spaltbildung ausgestanzt ist. Der durch die Kalottenbildung erzeugte Spalt befindet sich somit nicht um den Zentrierring herum, sondern zwischen der Klemmplatte und der Stanzkante des Klemmschenkels.

Beiderseits des Steges, welcher die Klemplatte mit dem Klemmschenkel elastisch verbindet, sind Freischnitte vorgesehen.

Aufgabe der Erfindung ist es, den Zentrierring so aus dem Klemmschenkel herauszuarbeiten, daß auf den Freischnitt verzichtet werden kann und trotzdem ein genügend breiter Luftspalt zwischen Ring und Aussparung verbleibt, damit der Zentrierring leicht in die Aussparung des Klemmschenkels zurückfedern kann.

Zur Lösung der Aufgabe wird das im Anspruch 1 angegebene Arbeitsverfahren vorgeschlagen, bei dem einerseits durch das kalottenförmige Tiefziehen in der 2. Arbeitsstufe und andererseits durch das Geradedrücken des abgeknickten Verbindungssteges in der letzten Arbeitsstufe nach dem Ausstanzen der Kalotte erreicht wird, daß der Zentrierring allseits einen kleinen, aber zum Zurückfedern ausreichenden Luftspalt zur Aussparung aufweist. Außerdem ergibt sich hierdurch der weitere Vorteil, daß die Schraubenspitze beim Eindrehen in die Blechmutter nicht mehr wie bisher in den Luftspalt eintreten kann.

In der Zeichnung ist das Zusammenwirken der Stanz- und Biegewerkzeuge bei den einzelnen Arbeitsstufen sowie dessen Auswirkung auf den zu bearbeitenden Blechstreifen dargestellt und soll nachfolgend näher erläutert werden. Es zeigt
- Fig. 1 a und 1 b: den Bewegungsablauf der Bearbeitungswerkzeuge bei der ersten Arbeitsstufe,
- Fig. 2: den zugehörigen Blechstreifenausschnitt nach dem Ausstanzen der Vollplatte in Draufsicht,
- Fig. 3 a und 3 b: den Bewegungsablauf der Bearbeitungswerkzeuge bei der zweiten Arbeitsstufe,
- Fig. 4: den Blechstreifenausschnitt nach dem Tiefziehen der Vollplatte,
- Fig. 5 a und 5 b: den Bewegungsablauf der Bearbeitungswerkzeuge bei der dritten Arbeitsstufe,
- Fig. 6: den Blechstreifenausschnitt nach dem Ausstanzen der Innenplatte des Zentrierringes,
- Fig. 7 a und 7 b: den Bewegungsablauf der Bearbeitungswerkzeuge bei der vierten Arbeitsstufe und
- Fig. 8: den Blechstreifenausschnitt nach dem Geradedrücken des Verbindungsstegs.

Bei der ersten Arbeitsstufe werden aus einem Blechstreifen 1 mittels eines Stempels 2 eine Vollplatte 3 entsprechend der Außenkante des späteren Zentrierringes 15 zusammen mit einem Verbindungssteg 4 ausgestanzt und in eine darunter befindliche Matrize 5 bis in eine Lage dicht unter dem Blechstreifen 1 niedergedrückt (Fig. 1 a - 1 b).

In der zweiten Arbeitsstufe wird sodann die ausgestanzte Vollplatte 3 durch einen Stempel 6 mit einer halbkugelförmigen Spitze 7 in eine Matrize 8 mit einer entsprechenden Aussparung 19 kalottenförmig tiefgezogen, wobei der Randbereich 9 der Vollplatte 3 vom Matrizenrand 10 in der in der ersten Arbeitsstufe erreichten Tieflage unterstützt wird. Hierbei wird der Randbereich 9 der Vollplatte 3 etwas zur Mitte hingezogen, so daß sich zum Innenrand 11 der Aussparung des Blechstreifens 1 ein kleiner Spalt 12 bildet (Fig. 3 a - 3 b).

Bei der dritten Arbeitsstufe wird durch einen weiteren Stempel 13 die kalottenförmige Innenplatte 14 gegen eine Matrize 16 ausgestanzt, welche den verbleibenden Zentrierring 15 in der Tieflage abstützt (Fig. 5 a - 5 b).

Schließlich wird in der vierten und letzten Arbeitsstufe durch das Zusammenwirken eines Stempels 17 und einer Matrize 18 der Zentrierring 15 vom Steg 4 ab in die für den späteren Gebrauchszweck gewünschte Schräglage gedrückt (Fig. 7 a - 7 b).

Hierbei wird der in der ersten Arbeitsstufe beim Abknicken etwas gedehnte Verbindungssteg 4 beim Hochdrücken wieder gestreckt und der Zentrierring 15 gleichzeitig zur Mitte der Aussparung gedrückt. Dadurch erhält der Zentrierring 15 nach allen Seiten hin einen kleinen, aber zum Zurückfedern in die Aussparung ausreichenden Spalt 12'.

Grundsätzlich wäre es natürlich denkbar und auch praktikabel, den Steg 4 unmittelbar nach dem Tiefziehen der Kalotte 14 hochzudrücken, also zwischen Fig. 3 b und Fig. 5 a oder als selbständigen Arbeitsschritt zwischen Fig. 5 b und Fig. 7 a, doch kann auf eine besondere Darstellung dieser Arbeitsschritte verzichtet werden, da es für den erfindungsgemäß angestrebten Erfolg nur wichtig ist, daß der Steg 4 hochgedrückt wird und der Zentrierring bzw. die tiefgezogene Kalotte 14 sich dabei strecken kann.

Auf die Darstellung der weiteren Arbeitsstufen zur Prägung des Gewindes und zur Formung der U-förmigen Blechmutter mit Klemm- und Gewindeschenkel wurde in der Zeichnung verzichtet, da diese Arbeitsstufen allgemein bekannt sind und mit der erfindungsgemäßen Herstellung des Zentrierringes nichts zu tun haben.

## Patentansprüche

1. Verfahren zur Herstellung eines Zentrierringes im Klemmschenkel einer U-förmigen Blechmutter durch Ausstanzen einer runden Vollplatte (3) und einer ebenfalls runden Innenplatte (14) und anschließendes Schrägbiegen des so erzeugten Zentrierringes (15), wobei der ausgestanzte Zentrierring (15) über einen schmalen Steg (4) mit dem den Klemmschenkel bildenden Blechstreifen (1) verbunden bleibt,
**dadurch gekennzeichnet,** daß
die ausgestanzte Vollplatte (3) zunächst bis dicht unter den Blechstreifen (1) niedergedrückt und vor dern Ausstanzen des Zentrierringes (15) kalottenartig tiefgezogen wird, und daß dann der heruntergebogene Steg (4) wieder in die Blechstreifenebene hochgedrückt wird, wobei der sich beim Tiefziehen der Kalotte (14) ergebende Spalt (12) zwischen dem Außenumfang der Vollplatte (3) und dem Innenrand (11) der Aussparung des Blechstreifens (1) größer ist als die Streckung des Zentrierringes (15) beim Hochdrücken des heruntergebogenen Steges (4) in die Blechstreifenebene.

## Claims

1. Method for the manufacture of a centring ring in the clamping limb of a U-shaped sheet metal nut by stamping out a round solid plate (3) and an inner plate (14) which is also round, and subsequently obliquely bending the centring ring (15) thus produced, whereby the stamped out centring ring (15) remains linked to the strip of sheet metal (1) forming the clamping limb by means of a narrow tab (4),
characterised in that,
the stamped out solid plate (3) is firstly depressed until it is close underneath the sheet metal strip (1) and before the stamping out of the centring ring (15) is indented in a cup-shape, and that the bent down tab (4) is then pressed up again to the plane of the sheet metal strip, whereby the gap (12) resulting from the indentation of the cup shape (14) is larger between the outer diameter of the solid plate (3) and the inner edge (11) of the recess of the sheet metal strip (1), than the elongation of the centring ring (15) when the bent down tab (4) is pressed up again to the plane of the sheet metal strip.

## Revendications

1. Procédé pour la réalisation d'une bague de centrage dans la patte de serrage d'un écrou en forme de U pour vis Parker par découpage à la presse d'une plaque pleine de forme circulaire (3) et d'une plaque intérieure (14) également de forme circulaire, puis par pliage oblique de la bague de centrage (15) ainsi obtenue, cette bague de centrage (15) réalisée par découpage à la presse restant en l'occurrence reliée par une barrette entretoise étroite au flan en tôle (1) constituant la patte de serrage, **se caractérisant**
**par le fait** que la plaque pleine découpée à la presse (3) est tout d'abord enfoncée jusqu'à un niveau correspondant sensiblement à la face inférieure du flan (1) puis fait l'objet d'un emboutissage profond en forme de coupelle, et par le fait que la barrette entretoise (4) initialement repliée vers le bas est ensuite relevée dans le plan du flan en tôle, l'intervalle d'écartement (12) produit lors de l'emboutissage profond de la coupelle entre le diamétre extérieur de la plaque pleine (3) et le bord intérieur (11) de l'évidement du flan en tôle (1) étant en l'occurrence plus grand que l'allongement de la bague de centrage (15) lors du relevage de la barrette entretoise repliée vers le bas (4) dans le plan du flan en tôle.
